# FASCICULE DE BREVET EUROPEEN

(11) **EP 0 329 524 B1**
(45) Date de publication et mention de la délivrance du brevet: **12.05.1993**
(21) Numéro de dépôt: 89400336.7
(22) Date de dépôt: 07.02.1989
(51) Int. Cl.: F41G 3/14, F41G 3/00

(54) **Dispositif de calcul du pas d'intégration de trajectoire d'obus**
Vorrichtung zur Berechnung des Integrationsschrittes einer Granatenflugbahn
Device to compute the integration step of a shell trajectory

(30) Priorité: 17.02.1988 FR 8801857
(43) Date de publication de la demande: 23.08.1989
(73) Titulaire: THOMSON-CSF, 75008 Paris (FR)
(72) Inventeur: Braconne, Serge, F-75008 Paris (FR); Estival, Jean-Luc, F-75008 Paris (FR)
(74) Mandataire: Benoit, Monique

(56) Documents cités:
- EP-A- 0 065 832
- FR-A- 2 459 443
- GB-A- 2 094 950
- SOVIET INVENTIONS ILLUSTRATED, section EL, semaine E25, 4 août 1982, classe T01, no. H4849 E/25, page 15, Derwent Publications Ltd, Londres, GB; & SU-A-860 082 (TAGANROG WIRELESS ENG.) 30-08-1981
- AUTOMATISME, tome 16, no. 2, février 1971, pages 122-126, Equipement autonome de D.C.A.; L. PUN: "Application d'une méthode prédictive de Newton a un équipement autonome de D.C.A."

## Description

La présente invention concerne un dispositif de calcul du pas d'intégration de trajectoire d'obus.

Dans le domaine de la balistique, on sait calculer les éléments de tir (hausse, azimut, event) à appliquer à un canon, relativement à une configuration de tir donnée (position canon-cible, données géographiques et météorologiques, caractéristiques de l'obus) pour que l'obus ainsi tiré atteigne la cible.

On effectue pour cela plusieurs calculs d'intégration de trajectoire, avec corrections successives à partir de conditions de tir choisies initialement, jusqu'à ce que le point de chute de l'obus soit situé dans des limites définies par rapport à la cible.

La méthode d'intégration elle-même consiste classiquement en un algorithme d'intégration quelconque (prédicteur-correcteur, Runge-Kutta, Taylor ...) avec un pas d'intégration variable en fonction du point considéré de la trajectoire, donné par h = k . , où k désigne une constante, et et les vecteurs vitesse et accélération de l'obus.

Cette méthode, bien que précise, a cependant pour inconvénient de manquer de rapidité car le pas d'intégration ainsi calculé n'est pas réellement optimisé en fonction du point considéré de la trajectoire, en ce sens qu'il suffirait parfois d'utiliser un pas d'intégration de valeur supérieure sans que la précision de calcul en soit affectée.

La présente invention a pour objet un dispositif de calcul d'un tel pas d'intégration optimisé, c'est-à-dire du pas d'intégration maximal compatible avec la précision demandée, permettant de gagner sur le temps d'intégration des trajectoires sans perdre sur la précision du calcul d'intégration.

Le dispositif de calcul du pas d'intégration de trajectoires d'obus suivant l'invention consiste essentiellement en :

- dans une étape préalable :
   . des moyens de calcul, pour différentes configurations de tir, d'une trajectoire dite de référence, avec un pas d'intégration donné,relativement faible, dit pas de référence,
   . des moyens de calcul, en différents points des différentes trajectoires de référence ainsi obtenues, de l'écart entre la trajectoire de référence et différentes trajectoires obtenues en faisant croître le pas d'intégration, à partir du pas de référence, jusqu'à ce que cet écart soit supérieur à une limite prédéterminée, dite erreur de position tolérable par pas d'intégration, auquel cas le pas d'intégration retenu, dit pas d'intégration limite, est celui correspondant à la dernière trajectoire obtenue,
   . des moyens pour effectuer une modélisation du pas d'intégration limite à partir des données ainsi obtenues, en fonction de différents paramètres définissant les points des trajectoires et les configurations de tir.
- au moment où le calcul du pas d'intégration est à effectuer, à calculer le pas d'intégration limite à l'aide du modèle ainsi établi préalablement, en fonction des paramètres existant au point de la trajectoire où ce calcul est à effectuer, et de la configuration de tir considérée.

D'autres objets et caractéristiques de la présente invention apparaîtront plus clairement à la lecture de la description suivante d'un exemple de réalisation, faite en relation avec les dessins ci-annexés dans lesquels :
- La figure 1 est un diagramme destiné à illustrer la méthode de recherche du pas d'intégration limite ;
- les figures 2a et 2b sont des diagrammes illustrant la modélisation du pas d'intégration limite ;
- la figure 3 est un organigramme qui recense les opérations à effectuer dans les moyens de calcul associés à la batterie de tir, en vue de calculer le pas d'intégration limite.

On expose tout d'abord, en relation avec la figure 1, le principe de la méthode qui permet d'optimiser le pas d'intégration.

Soit un algorithme d'intégration quelconque (prédicteur-correcteur, Runge-Kutta, Taylor ...) destiné à estimer la trajectoire. A chaque pas, l'état cinématique (i+1) est construit à partir :
- de l'état cinématique (i) (position, vitesse aérodynamique, vitesse de rotation, obliquité vectorielle) ;
- de données météorologiques locales (température, pression, vitesse du vent) ;
- de données géographiques (latitude du lieu de tir) ;
- de données caractéristiques de l'obus (masse m...).

L'ensemble de ces variables constitue un point P de la trajectoire.

A un point P quelconque, on peut associer un pas maximal d'intégration, appelé temps limite, noté hₗᵢₘᵢₜₑ, et qui est déterminé de la façon suivante.

A partir de P, on génère :
- une trajectoire de référence T_{réf} avec un pas H faible (H = 0.05 seconde par exemple) ;
- plusieurs trajectoires avec un pas que l'on fait croître tant que l'écart E avec T_{réf} reste inférieur à une valeur εₚ dite erreur de position tolérable par pas, dont la détermination sera précisée ultérieurement. Sur la figure 1 on a ainsi représenté à titre d'exemple trois trajectoires :
   trajectoire 1 (essai de h = 2H) : E<εₚ
   trajectoire 2 (essai de h = 3H) : E<εₚ
   trajectoire 3 (essai de h = 4H) : E>εₚ

On obtient donc dans ce cas, pour le point P considéré : hₗᵢₘᵢₜₑ = 3H.

On constitue ainsi en répétant ce calcul pour divers points P une base de données constituée de couples (hₗᵢₘᵢₜₑ, X), le terme X recouvrant les variables à considérer en chaque point P, à savoir : état cinématique en ce point, données géographiques et météorologiques en ce point, caractéristiques de l'obus.

Ce calcul est ensuite répété pour différentes configurations de tir T, chacune d'elles étant caractérisée par les paramètres suivants : conditions de tir appliquées au canon, données géographiques et météorologiques, caractéristiques de l'obus (masse, vitesse d'éjection).

On constitue ainsi une base de données (T, X, εₚ, hₗᵢₘ) hₗᵢₘ étant calculé comme indiqué précédemment.

Cette méthode est relativement coûteuse en temps de calcul, mais elle n'a pas à être mise en oeuvre sur le terrain, dans les moyens de calcul associés à la batterie de tir ; elle sera avantageusement mise en oeuvre préalablement, avec des moyens de calcul plus performants que ceux associés à la batterie de tir, dont les performances sont évidemment limitées pour des raisons d'encombrement. Cette base de données ne pouvant cependant être exhaustive, il est nécessaire, si l'on veut effectivement diminuer le temps de calcul des trajectoires sur le terrain, à l'aide des moyens de calcul associés à la batterie de tir, de déterminer un moyen rapide de calcul de la valeur hₗᵢₘ correspondant à un point P quelconque, à partir de cette base de données et en fonction des paramètres existant au point considéré et de la configuration de tir considérée.

Pour cela, une fois la base de données constituée, on procède à une modélisation de hₗᵢₘ, sachant que le modèle recherché doit satisfaire au mieux aux contraintes de précision, de temps de calcul, et de place mémoire dans les moyens de calcul associés à la batterie de tir.

On procède pour cela dans un premier temps à une recherche des variables dites explicatives, c'est-à-dire des variables en fonction desquelles la variable à modéliser hₗᵢₘ s'exprime suivant une certaine fonction.

Ceci revient géométriquement à réaliser une projection de l'ensemble des points représentant hₗᵢₘ dans l'espace des différentes variables "x" de l'ensemble (T, X, εₚ), sur chacun des plans (hₗᵢₘ, x), puis à sélectionner celles de ces variables "x" ayant le plus fort pouvoir explicatif.

Pour tenir compte des objectifs de rapidité recherchés, on exprime hₗᵢₘ linéairement, par domaines des variables explicatives. Après mise en oeuvre de cette méthode, on est ainsi amené à constater que dans une zone "Mach élevé", soit pour les valeurs de M supérieures à une certaine valeur M₀, hₗᵢₘ s'exprime linéairement, par domaine, en fonction de M⁻², εₚ, Pᵣ, m, Tₑ et Uₒ, soit une expression de la forme :${\text{h}}_{\text{lim}} {\text{= a}}^{\text{i}} {\text{₀ + a}}^{\text{i}} {\text{₁ M⁻² + a}}^{\text{i}} {\text{₂ ε}}_{\text{p}} {\text{+ a}}^{\text{i}} {\text{₃ P}}_{\text{r}} {\text{+ a}}^{\text{i}} {\text{₄ m + a}}^{\text{i}} {\text{₅ T}}_{\text{e}} {\text{+ a}}^{\text{i}} {\text{₆ U}}_{\text{o}}$
où M désigne le nombre de Mach (rapport de la vitesse de l'obus à la vitesse du son), Pᵣ la pression locale, m la masse de l'obus, Tₑ la température et Uₒ la vitesse d'éjection de l'obus.

A l'intérieur de la zone "Mach élevé" (M > M₀) on est encore amené à distinguer quatre zones délimitées par des valeurs M₁, M₂ et M₃ de M⁻² ; à chacune de ces zones correspond respectivement un ensemble de coefficients aⁱ₁, aⁱ₂, aⁱ₃, aⁱ₄, aⁱ₅ et aⁱ₆ (1 ≦ i ≦ 4)
utilisés dans l'expression du modèle ci-dessus.

Dans une zone "Mach faible", soit pour les valeurs de M inférieures à Mₒ, hₗᵢₘ s'exprime linéairement, par domaine, en fonction de p, εₚ, M, Tₑ et W_{X} où W_{X} désigne la composante du vent suivant la direction horizontale, et p la pente de la trajectoire soit une expression de la forme${\text{h}}_{\text{lim}} {\text{= b}}^{\text{i}} {\text{₀ + b}}^{\text{i}} {\text{₁ p + b}}^{\text{i}} {\text{₂ ε}}_{\text{p}} {\text{+ b}}^{\text{i}} {\text{₃M + b}}^{\text{i}} {\text{₄ T}}_{\text{e}} {\text{+ b}}^{\text{i}} {\text{₅ W}}_{\text{X}}$

A l'intérieur de la zone "Mach faible" (M < M₀), on est encore amené à distinguer quatre zones délimitées par trois valeurs p₁, p₂ et p₃ de la pente p de la trajectoire, et pour chacune des zones ainsi obtenues on est encore amené à distinguer deux cas, suivant que M⁻² est supérieur ou inférieur à une valeur M₄.

A chacune des huit zones ainsi définies correspond un ensemble de coefficients bⁱ₁, bⁱ₂, bⁱ₃, bⁱ₄, bⁱ₅ (1 ≦ i ≦ 8) utilisés dans l'expression du modèle ci-dessus. Ces différents cas apparaîtront sur la figure 3 qui sera décrite ultérieurement.

Sur la figure 2b on a représenté graphiquement le modèle permettant d'approximer hₗᵢₘ dans un espace limité pour plus de clarté aux deux variables explicatives εₚ et M⁻² et dans cet espace on a considéré seulement le cas M > M₀ (zone "Mach élevé"). Ce modèle est constitué par une succession de plans qui se projettent chacun, comme représenté sur la figure 2a, dans chacun des plans (hₗᵢₘ, εₚ) et (hₗᵢₘ, M⁻²) suivant les segments de droite résultant de la modélisation linéaire.

Dans le cas d'un espace non limité à deux variables explicatives, la notion de plan serait remplacée par celle d'hyperplan.

Les modèles étant ainsi déterminés, le calcul du pas optimisé d'intégration des trajectoires, effectué sur le terrain par les moyens de calcul associés à la batterie de tir se fait de la façon représentée sur l'organigramme de la figure 3.

On remarquera que le nombre d'opérations rajoutées par le calcul du modèle est négligeable devant le nombre total d'opérations nécessitées par une phase d'intégration (qui demande deux calculs de la dérivée du vecteur d'état).

Les opérations de test de positionnement et de calcul de modèle correspondent à celles décrites précédemment et ne seront donc pas redécrites.

Les valeurs des paramètres qu'il est nécessaire de connaître au point considéré sont les valeurs des paramètres M, U_{X}, U_{Y}, U_{Z}, A₀, Tₑ, Pᵣ, Uₒ, W_{X}, m. Les paramètres U_{X}, U_{Y}, U_{Z} désignent les composantes de la vitesse absolue de l'obus au point considéré ; A₀ désigne la hausse du canon.

Les valeurs des paramètres U_{X}, U_{Y}, U_{Z} sont nécessaires au calcul du nombre de Mach M (et de M⁻²) et de la pente p.

La valeur de la hausse A₀ est nécessaire au calcul de l'erreur de position tolérable par pas εₚ au point considéré.

Le calcul de εₚ est en effet effectué lui aussi en ayant recours à un modèle préétabli, et lors de l'établissement de ce modèle, on constate que cette variable εₚ peut être modélisée en fonction de A₀, suivant trois segments de droite de la forme :${\text{ε}}_{\text{p}} {\text{= c}}^{\text{i}} {\text{₀ + c}}^{\text{i}} \text{₁ A₀}$
chacun des trois segments de droite étant défini par un ensemble de coefficients cⁱ₀, cⁱ₁ (i = 1,3) A₀ prenant ses valeurs sur trois domaines [A₁, A₂] [A₂, A₃] et [A₃, A₄]. Cette modélisation de εₚ est obtenue à partir d'une base de données (εₚ, T) qui peut elle-même être obtenue de la façon suivante. Pour une configuration de tir T donnée et pour chaque point P, on essaye différentes valeurs de εₚ en appliquant à chaque fois la méthode "du temps limite" telle que décrite plus haut en relation avec la figure 1, et ceci successivement pour tous les points de la portion de trajectoire reliant le point P considéré au point de chute de l'obus. On retient alors la valeur maximum compatible avec la précision demandée sur le point de chute de l'obus, et on renouvelle cette méthode pour différentes configurations de tir.

L'invention permet de réduire notablement les temps de calcul et de se passer d'opérateurs spécialisés dans les moyens de calcul associés à la batterie de tir ; l'architecture de ceux-ci s'en trouve simplifiée et leur consommation d'énergie diminuée, ce qui est fondamental pour des problèmes de portabilité et d'autonomie.

A titre d'exemple pour un tir à distance moyenne (15 à 20 km) alors qu'un calcul de trajectoire traditionnel nécessite soixante pas d'intégration environ le dispositif suivant l'invention permet de ramener ce nombre à une vingtaine.

## Revendications

1. Dispositif de calcul de trajectoire d'obus en vue de la commande d'un canon, caractérisé en ce qu'il comporte, pour le calcul du pas d'intégration de ladite trajectoire :
. des moyens de calcul, pour différentes configurations de tir, d'une trajectoire dite de référence, avec un pas d'intégration donné,relativement faible, dit pas de référence,
. des moyens de calcul, en différents points des différentes trajectoires de référence ainsi obtenues, de l'écart entre la trajectoire de référence et différentes trajectoires obtenues en faisant croître le pas d'intégration, à partir du pas de référence, jusqu'à ce que cet écart soit supérieur à une limite prédéterminée, dite erreur de position tolérable par pas d'intégration, auquel cas le pas d'intégration retenu, dit pas d'intégration limite, est celui correspondant à la dernière trajectoire obtenue,
. des moyens pour effectuer une modélisation du pas d'intégration limite à partir des données ainsi obtenues, en fonction de différents paramètres définissant les points des trajectoires et les configurations de tir.

2. Dispositif selon la revendication 1, caractérisé en ce qu'il comporte des moyens de calcul du pas d'intégration limite à l'aide du modèle ainsi établi, en fonction des paramètres existant au point de la trajectoire où ce calcul est à effectuer, et de la configuration de tir considérée.

3. Dispositif selon la revendication 1, caractérisé en ce qu'il comporte en outre :
des moyens de calcul du pas d'intégration limite pour différentes valeurs de l'erreur de position, et ce pour toute la portion de trajectoire reliant le point considéré au point de chute de l'obus ;
- des moyens pour déterminer, parmi ces différentes valeurs de l'erreur de position, la valeur maximum compatible avec la précision tolérée sur le point de chute de l'obus,
- des moyens pour effectuer une modélisation de cette valeur maximum, dite erreur de position tolérable par pas d'intégration, à partir des données ainsi obtenues.

4. Dispositif selon la revendication 2, caractérisé en ce qu'il comporte, pour calculer le pas d'intégration limite :
- des moyens pour calculer, au point où ce calcul de la trajectoire est à effectuer, le nombre de Mach M de l'obus, la valeur M⁻², et la pente p de la trajectoire,
- des moyens pour positionner ces trois valeurs par rapport à des valeurs particulières déterminées par modélisation, respectivement M₀, M₁, M₂, M₃, M₄, p₁, p₂, p₃, telles que :${\text{h}}_{\text{lim}} {\text{= a}}^{\text{i}} {\text{₀ + a}}^{\text{i}} {\text{₁ M⁻² + a}}^{\text{i}} {\text{₂ ε}}_{\text{p}} {\text{+ a}}^{\text{i}} {\text{₃ P}}_{\text{r}} {\text{+ a}}^{\text{i}} {\text{₄ m + a}}^{\text{i}} {\text{₅ T}}_{\text{e}} {\text{+ a}}^{\text{i}} {\text{₆ U}}_{\text{o}}$ pour des valeurs élevées du nombre de Mach de l'obus, soit M > M_{0,} et :${\text{h}}_{\text{lim}} {\text{= b}}^{\text{i}} {\text{₀ + b}}^{\text{i}} {\text{₁ p + b}}^{\text{i}} {\text{₂ ε}}_{\text{p}} {\text{+ b}}^{\text{i}} {\text{₃ M + b}}^{\text{i}} {\text{₄ T}}_{\text{e}} {\text{+ b}}^{\text{i}} {\text{₅ W}}_{\text{X}}$ pour des valeurs faibles du nombre de Mach de l'obus, soit M < M_{0,}
les termes aⁱ et bⁱ désignant un ensemble de coefficients, de valeurs différentes suivant la position de M⁻² par rapport aux valeurs M₁, M₂, M₃ dans le cas M > M₀, ou suivant la position de la pente p de la trajectoire au point considéré et du nombre de Mach M de l'obus, par rapport, respectivement, aux valeurs p₁, p₂, p₃ et M₄ dans le cas M < M₀,
εₚ désignant l'erreur de position tolérable par pas d'intégration, Tₑ la température au point considéré de la trajectoire, Pᵣ la pression locale, m la masse de l'obus, Uₒ la vitesse d'éjection de l'obus, et W_{X} la composante du vent suivant la direction horizontale au point considéré de la trajectoire ;
- des moyens pour calculer, au moyen du modèle de hₗᵢₘ sélectionné à l'issue de ces tests de positionnement, la valeur du pas d'intégration limite au point considéré.

5. Dispositif selon les revendications 2 et 3, caractérisé en ce qu'il comporte en outre des moyens pour calculer l'erreur de position εₚ tolérable au point considéré, suivant le modèle :${\text{ε}}_{\text{p}} {\text{= c}}^{\text{i}} {\text{₀ + c}}^{\text{i}} {\text{₁ A}}_{\text{o}}$ les termes cᵢ désignant un ensemble de coefficients de valeurs différentes suivant la position de A₀ (A₀ désignant la hausse du canon) par rapport à des valeurs particulières Aᵢ déterminées par modélisation de l'erreur de position tolérable par pas d'intégration.

## Patentansprüche

1. Vorrichtung zur Berechnung der Bahnkurven einer Granate für die Steuerung einer Kanone, dadurch gekennzeichnet, daß sie für die Berechnung des Integrationsschritts dieser Bahnkurve aufweist:
. Mittel zur Berechnung einer Bezugsbahn für verschiedene Schußkonfigurationen mit einem verhältnismäßig kleinen gegebenen Integrationsschritt, Bezugsschritt genannt,
. Mittel zur Berechnung des Abstands an verschiedenen Punkten der verschiedenen so erhaltenen Bezugsbahnen zwischen der Bezugsbahn und verschiedenen durch Vergrößerung des Integrationsschritts ausgehend vom Bezugsschritt erhaltenen Bahnen, bis dieser Abstand eine gegebene Grenze überschreitet, die als je Integrationsschritt tolerierbarer Positionsfehler bezeichnet wird, wobei dann der Integrationsschritt als Grenzintegrationsschritt beibehalten wird, der der letzten erhaltenen Bahn entspricht,
. Mittel, um eine Modellbildung des Grenzintegrationsschritts ausgehend von den so erhaltenen Daten abhängig von verschiedenen die Bahnpunkte und die Schußkonfigurationen definierenden Parametern durchzuführen.

2. Vorrichtung nach Anspruch 1, dadurch gekennzeichnet, daß sie Mittel zur Berechnung des Grenzintegrationsschritts mit Hilfe des so erstellten Modells abhängig von den in dem Punkt der Bahnkurve, in dem diese Berechnung durchzuführen ist, existierenden Parametern und der betrachteten Schußkonfiguration aufweist.

3. Vorrichtung nach Anspruch 1, dadurch gekennzeichnet, daß sie weiter enthält:
- Mittel zur Berechnung des Grenzintegrationsschritts für verschiedene Werte des Lagefehlers, und zwar für den ganzen Abschnitt der Bahnkurve, der den betrachteten Punkt mit dem Auftreffpunkt der Granate verbindet,
- Mittel zur Bestimmung des größten mit der tolerierten Genauigkeit in dem Auftreffpunkt der Granate kompatiblen Wert unter diesen verschiedenen Werten des Lagefehlers,
- Mittel zur Modellbildung dieses größten Werts des je Integrationsschritt tolerierbaren Lagefehlers ausgehend von den so erhaltenen Daten, wobei dieser Wert als je Integrationsschritt tolerierbarer Lagefehler bezeichnet wird.

4. Vorrichtung nach Anspruch 2, dadurch gekennzeichnet, daß sie zur Berechnung des Grenzintegrationsschritts aufweist:
- Mittel zur Berechnung der Machzahl M der Granate, des Werts M² und der Neigung p der Bahnkurve in dem Punkt, in dem diese Berechnung der Bahnkurve durchzuführen ist,
- Mittel, um diese drei Werte bezüglich von durch Modellbildung bestimmten besonderen Werten M₀, M₁, M₂, M₃, M₄, P₁, P₂, P₃ so einzuordnen, daß gilt:${\text{h}}_{\text{lim}} {\text{= a}}^{\text{i}} {\text{₀+ a}}^{\text{i}} \text{₁} {\text{M⁻²+ a}}^{\text{i}} \text{₂} {\text{ε}}_{\text{p}} {\text{+ a}}^{\text{i}} \text{₃} {\text{P}}_{\text{r}} {\text{+ a}}^{\text{i}} \text{₄} {\text{m + a}}^{\text{i}} \text{₅} {\text{T}}_{\text{e}} {\text{+ a}}^{\text{i}} \text{₆} {\text{U}}_{\text{o}}$ für hohe Werte der Machzahl der Granate, also M > M₀, und${\text{h}}_{\text{lim}} {\text{= b}}^{\text{i}} \text{₀} \text{+} {\text{b}}^{\text{i}} \text{₁} \text{p} \text{+} {\text{b}}^{\text{i}} \text{₂} {\text{ε}}_{\text{p}} \text{+} {\text{b}}^{\text{i}} \text{₃} \text{M +} {\text{b}}^{\text{i}} \text{₄} {\text{T}}_{\text{e}} \text{+} {\text{b}}^{\text{i}} \text{₅} {\text{W}}_{\text{X}}$ für kleine Werte der Machzahl der Granate, also M < M₀,wobei die Größen aⁱ und bⁱ eine Gruppe von Koeffizienten unterschiedlicher Werte je nach der Lage von M⁻² bezüglich der Werte M₁, M₂, M₃ im Fall von M > M₀, oder je nach der Position der Neigung p der Bahnkurve in dem betrachteten Punkt und der Machzahl M der Granate bezüglich der Werte p₁, p₂, p₃ und M₄ im Fall von M < Mₒ bezeichnen und wobei εₚ den je Integrationsschritt tolerierbaren Lagefehler, Tₑ die Temperatur im betrachteten Bahnpunkt, Pᵣ den örtlichen Druck, m die Masse der Granate, Uₒ die Abschußgeschwindigkeit der Granate und W_{X} die Windkomponente in der waagrechten Richtung im betrachteten Bahnpunkt bezeichnet,
- Mittel zur Berechnung des Grenzwerts des Integrationsschritts im betrachteten Punkt mit Hilfe des aufgrund dieser Lagetests ausgewählten Modells von hₗᵢₘ.

5. Vorrichtung nach den Ansprüchen 2 und 3, dadurch gekennzeichnet, daß sie weiter Mittel zur Berechnung des im betrachteten Punkt tolierbaren Lagefehlers εₚ gemäß folgendem Modell enthält:${\text{ε}}_{\text{p}} {\text{= c}}^{\text{i}} {\text{₀+ c}}^{\text{i}} \text{₁} \text{A₀}$ wobei die Größen cᵢ eine Gruppe von Koeffizienten unterschiedlicher Werte je nach der Lage von A₀ (A₀ bezeichnet den Elevationswert der Kanone) bezüglich besonderer Werte Aᵢ bezeichnen, die durch Modellbildung des je Integrationsschritt tolerierbaren Lagefehlers bestimmt werden.

## Claims

1. Device for computing the trajectory of a shell with a view to controlling a gun, characterised in that it includes, in order to compute the integration step for the said trajectory:
. means for computing, for various firing configurations, a so-called reference trajectory, with a given, relatively small integration step termed the reference step,
. means of computing, at various points of the various reference trajectories thus obtained, the deviation between the reference trajectory and various trajectories obtained by increasing the integration step, starting from the reference step, until this deviation is greater than a predetermined limit, termed the tolerable position error per integration step, in which case the integration step adopted, termed the limit integration step, is that corresponding to the latest trajectory obtained,
. means for modelling the limit integration step on the basis of the data thus obtained, as a function of various parameters defining the points of the trajectories and the firing configurations.

2. Device according to Claim 1, characterised in that it includes means for computing the limit integration step with the aid of the model thus established, as a function of the parameters existing at the point of the trajectory at which this computation is to be carried out, and of the relevant firing configuration.

3. Device according to Claim 1, characterised in that it furthermore includes:
- means for computing the limit integration step for various values of the position error, and this for the entire portion of trajectory joining the relevant point to the point of impact of the shell;
- means for determining, among these various values of the position error, the maximum value compatible with the tolerated accuracy in the point of impact of the shell,
- means for modelling this maximum value, termed the tolerable position error per integration step, on the basis of the data thus obtained.

4. Device according to Claim 2, characterised in that it includes, in order to compute the limit integration step:
- means for computing, at the point at which this computation of the trajectory is to be carried out, the Mach number M of the shell, the value M⁻², and the slope p of the trajectory,
- means for positioning these three values with respect to particular values determined by modelling, M₀, M₁, M₂, M₃, M₄, p₁, p₂, p₃, respectively, such that:${\text{h}}_{\text{lim}} {\text{= a}}^{\text{i}} {\text{₀ + a}}^{\text{i}} {\text{₁ M⁻² + a}}^{\text{i}} {\text{₂ ε}}_{\text{p}} {\text{+ a}}^{\text{i}} {\text{₃ P}}_{\text{r}} {\text{+ a}}^{\text{i}} {\text{₄ m + a}}^{\text{i}} {\text{₅ T}}_{\text{e}} {\text{+ a}}^{\text{i}} {\text{₆ U}}_{\text{o}}$ for high values of the Mach number of the shell, i.e. M > M₀, and:${\text{h}}_{\text{lim}} {\text{= b}}^{\text{i}} {\text{₀ + b}}^{\text{i}} {\text{₁ p + b}}^{\text{i}} {\text{₂ ε}}_{\text{p}} {\text{+ b}}^{\text{i}} {\text{₃ M + b}}^{\text{i}} {\text{₄ T}}_{\text{e}} {\text{+ b}}^{\text{i}} {\text{₅ W}}_{\text{X}}$ for low values of the Mach number of the shell, i.e. M < M₀,
the terms aⁱ and bⁱ designating a set of coefficients, with different values depending on the position of M⁻² with respect to the values M₁, M₂, M₃ in the case M > M₀, or depending on the position of the slope p of the trajectory at the relevant point and on the Mach number M of the shell, with respect, respectively, to the values p₁, p₂, p₃ and M₄ in the case M < M₀,
εₚ designating the tolerable position error per integration step, Tₑ the temperature at the relevant point of the trajectory, Pᵣ the local pressure, m the mass of the shell, U₀ the speed of ejection of the shell, and W_{X} the wind component along the horizontal direction at the relevant point of the trajectory;
- means for computing, by means of the model of hₗᵢₘ selected at the end of these positioning tests, the value of the limit integration step at the relevant point.

5. Device according to Claims 2 and 3, characterised in that it furthermore includes means for computing the tolerable position error εₚ at the relevant point according to the model:${\text{ε}}_{\text{p}} {\text{= c}}^{\text{i}} {\text{₀ + c}}^{\text{i}} \text{₁ A₀}$ the terms cᵢ designating a set of coefficients with different values depending on the position of A₀ (A₀ designating the elevation of the gun) with respect to particular values Aᵢ determined by modelling the tolerable position error per integration step.
